# EUROPÄISCHE PATENTSCHRIFT

(11) **EP 0 194 616 B1**
(45) Veröffentlichungstag und Bekanntmachung des Hinweises auf die Patenterteilung: **18.07.1990**
(21) Anmeldenummer: 86103094.8
(22) Anmeldetag: 07.03.1986
(51) Int. Cl.: B41F 13/08, B41N 6/00

(54) **Druckwerk für eine Offset-Rotationsdruckmaschine**
Printing unit for a rotary offset printing press
Elément d'impression pour une rotative offset

(30) Priorität: 14.03.1985 DE 3509045
(43) Veröffentlichungstag der Anmeldung: 17.09.1986
(73) Patentinhaber: M.A.N.-ROLAND Druckmaschinen Aktiengesellschaft, 63012 Offenbach (DE)
(72) Erfinder: Köbler, Ingo, D-8901 Anhausen (DE); Plantsch, Josef, D-8900 Augsburg (DE)

(56) Entgegenhaltungen:
- DE-B- 1 193 516
- GB-A- 1 065 727

## Beschreibung

Die Erfindung betrifft ein Druckwerk für eine Offset-Rotationsdruckmaschine mit mindestens einem, einem Plattenzylinder zugeordneten Gummituchzylinder, auf den ein unterlegtes Gummituch aufspannbar ist.

Derartige Druckwerke sind allgemein bekannt (beispielsweise Walenski "Einführung in den Offsetdruck").

Bei hohen Arbeitsgeschwindigkeiten einer Rotationsdruckmaschine macht sich das Schwingungsverhalten der am Druck beteiligten Zylinder zunehmend auf dem Druckprodukt bemerkbar. Bekanntlich werden die Druckwerkzylinder, insbesondere Gummituchzylinder und Plattenzylinder, vorwiegend beim Überlaufen der Zylindergruben zum Schwingen angeregt. Auch beim Flankenwechsel der Zahnräder des Antriebes der Druckwerkzylinder sowie der Feucht- und Farbwerke können derartige unerwünschte Schwingungen entstehen. Die folgenden Vorveröffentlichungen zeigen beispielhaft die Bemühungen der Fachwelt, derartige Schwingungen zu eliminieren, zu dämpfen bzw. am Entstehen zu verhindern: DE-C-26 13 688, DE-B-11 93 516, DE-C-11 93 516.

Aus der GB-A-1 065 727 ist auch bekannt, Druckunterlagen mit bezogen auf den Umfang unterschiedlicher Dicke zu verwenden. Damit wird die Verwendung verschieden dicker Platten bzw. Druckformen ermöglicht.

Ein durchschlagender Erfolg ist bis zum heutigen Tage jedoch nicht erreicht worden. Insbesondere weisen all diese bekannten Vorschläge den Nachteil auf, daß die zur Unterdrückung der Biegeschwingungen eingesetzten Maßnahmen direkt am Zylinder vorgenommen wurden, was zum einen einen erheblichen Fertigungsaufwand bedeutet und zum anderen aber keine für jede spezielle Maschine und Geschwindigkeit erforderliche Gegenkorrektur der Biegeschwingungen ermöglicht.

Lediglich innerhalb bestimmter Baureihen werden für jede Maschine die gleichen Maßnahmen getroffen. Fällt hingegen eine Maschine einer Baureihe in ihrem Schwingungsverhalten aus der für diese Baureihe ermittelten Schwingungscharakteristik heraus, so läßt sich nur schwer nachträglich eine individuelle Korrektur durch führen.

Demnach ist es Aufgabe der Erfindung, eine Maßnahme aufzuzeigen, mit der die Auswirkungen des Schwingungsverhaltens einer jeden Maschine auf den Druckprodukten individuell eliminiert oder zumindest reduziert werden können. Diese Aufgabe wird durch die Anwendung der Merkmale des kennzeichnenden Teils des Anspruchs 1 gelöst. Vorteilhafte Weiterbildungen ergeben sich aus der Beschreibung und aus den Unteransprüchen in Verbindung mit den Zeichnungen. In diesen zeigen:
Fig. 1 eine herkömmliche Offset-Rotationsdruckmaschine und
Fig. 2a-d spezielle bestimmten Arbeitsgeschwindigkeiten zugeordnete Gummituchunterlagen.

Der in Fig. 1 dargestellte schematische Druckwerksaufbau läßt zwei Plattenzylinder 1, 2 erkennen, die an zwei Gummituchzylindern 3 und 4 anstellbar sind. Mit einer derartigen Zylinderkonfiguration kann ein Druckträger 5, beispielsweise eine Papierbahn, beidseitig bedruckt werden.

Der Erfindung liegt die Erkenntnis zugrunde, daß zwar jede Druckmaschinenbaureihe ein charakteristisches Schwingungsverhalten zeigt, daß aber darüber hinaus bei einer jeden Druckmaschine ein spezielles, das heißt individuelles Schwingungsverhalten gegeben ist, das zudem drehzahlabhängig ist. Den Nachweis hierfür erbringen Untersuchungen an Druckexemplaren verschiedener Maschinen der gleichen Baureihe, die bei unterschiedlichen Drehzahlen erzeugt werden. Insbesondere Intensitätsunterschiede der Druckfarben variieren nach örtlicher Lage und Stärke entsprechend den jeweiligen gewählten Arbeitsgeschwindigkeiten der Maschine, bei denen gedruckt wird. Auf dieser Erkenntnis aufbauend werden erfindungsgemäß für die aufzuspannenden Gummitücher Unterlagen 6, 7, 8, geschaffen, die in Umfangsrichtung der Zylinder 3, 4 gesehen unterschiedliche Stärken aufweisen. Für jede einzelne Maschine wird für verschiedene Drehzahl- bzw. Arbeitsbereiche eine spezielle Unterlage 6 bis 9 hergestellt. Dies geschieht dadurch, daß am Druckexemplar die Lage und Intensitätsschwankung von sogenannten Druckstreifen ermittelt wird und in Abhängigkeit davon wird die Dicke der für diesen Drehzahlbereich zu verwendenden Unterlage festgelegt.

Gemäß Fig. 2a wird eine Unterlage 6 für eine bestimmte Drehzahl hergestellt, die einen verdickten Bereich 10 und dünne Bereiche 11 aufweist. Der verdickte Bereich 10 kann beispielsweise dort zu liegen kommen, wo bei einem bestimmten Drehzahlbereich die den Druckträger 5 führenden Zylinder, hier 3 und 4, auseinanderschwingen. Dadurch würde u.U. infolge des sich vermindernden Druckes bei der Übertragung der Farbe auf den Druckträger 5 die Farbintensität zurückgehen. An dieser Stelle wirkt dem sich abbauenden Druck zwischen den Zylindern der verdickte Bereich 10 auf der Unterlage 6 entgegen. Die Unterlagen 7, 8,9 gemäß Fig. 2b, c und d wurden in entsprechender Weise für andere Drehzahlen geschaffen, bei denen, wie bereits erwähnt, jeweils ein anderes Schwingungsmuster zu berücksichtigen ist.

Wie die vorangehenden Darlegungen zeigen, ergeben sich unter Anwendung der erfindungsgemäßen Lehre die Vorteile, ohne aufwendige Bearbeitung der Druckwerkzylinder den Zylinderschwingungen hinsichtlich ihrer unerwünschten Auswirkung bei jedem Geschwindigkeitsbereich individuell entgegentreten zu können, so daß eine merkliche Verbesserung der Qualität der Druckexemplare zu erwarten ist, die durch Anwendung dieser Maßnahmen hergestellt werden.

## Patentansprüche

1. Druckwerk für eine Offset-Rotationsdruckmaschine mit mindestens einem, einem Plattenzylinder (1, 2) zugeordneten Gummituchzylinder (3, 4), auf den ein unterlegtes Gummituch aufspannbar ist, dadurch gekennzeichnet, daß die Unterlagen (6, 7, 8, 9) in Umfangsrichtung gesehen unterschiedlich dick sind und daß jede der Unterlagen (6, 7, 8, 9) einem der gewünschten Arbeitsgeschwindigkeit der Maschine entsprechenden Drehzahlbereich zugeordnet ist und daß die Anordnung der unterschiedlich dicken Bereiche (10, 11) hinsichtlich Größe und Lage dem individuell für jede Maschine ermittelten Schwingungscharakteristikum entspricht.

2. Druckwerk nach Anspruch 2, dadurch gekennzeichnet, daß die Unterlagen (6,7,8,9) aus Pappe, Kunststoff, Metall oder ähnlichem bestehen.

## Revendications

1. Groupe imprimant pour une presse à imprimer rotative offset comprenant au moins un cylindre porteblanchet (3, 4) associé à un cylindre porte-plaque (1, 2) sur lequel on peut tendre un blanchet habillé, caractérisé en ce que les habillages (6, 7, 8, 9) sont d'une épaisseur variable dans la direction circonférentielle, en ce que chacun des habillages (6, 7, 8, 9) est associé à une plage de vitesse de rotation qui correspond à une vitesse de travail désirée de la presse, et en ce que la disposition des zones (10, 11) d'épaisseur différente correspond, en grandeur et en position, à la caractéristique de vibration qui a été déterminée individuellement pour chaque presse.

2. Groupe imprimant selon la revendication 2, caractérisé en ce que les habillages (6,7,8,9) sont composés de carton, de matière plastique, de métal ou equivalent.

## Claims

1. Printing unit for an offset rotary printing machine having at least one rubber blanket cylinder (3, 4) associated with a plate cylinder (1, 2), onto which a supported rubber blanket can be clamped, characterised in that seen in the peripheral direction the support layers (6, 7, 8, 9) are of varying thickness and in that each of the support layers (6, 7, 8, 9) is assigned to a rotary speed range corresponding to the desired operating speed of the machine, and in that the arrangement of the areas (10, 11) of varying thickness corresponds with regard to size and position to the oscillation characteristics determined individually for each machine.

2. Printing unit according to claim 2, characterised in that the support layers (6, 7, 8, 9) are made of cardboard, plastics, metal or the like.
